# EUROPÄISCHE PATENTSCHRIFT

(11) **EP 0 910 861 B1**
(45) Veröffentlichungstag und Bekanntmachung des Hinweises auf die Patenterteilung: **09.02.2000**
(21) Anmeldenummer: 97931620.5
(22) Anmeldetag: 17.06.1997
(51) Int. Cl.: H01H 49/00

(54) **VERFAHREN ZUR HERSTELLUNG EINES ELEKTROMAGNETISCHEN RELAIS**
PROCESS FOR MANUFACTURING AN ELECTROMAGNETIC RELAY
PROCEDE DE FABRICATION D'UN RELAIS ELECTROMAGNETIQUE

(30) Priorität: 10.07.1996 DE 19627845
(43) Veröffentlichungstag der Anmeldung: 28.04.1999
(73) Patentinhaber: SIEMENS AKTIENGESELLSCHAFT, 80333 München (DE)
(72) Erfinder: KERN, Josef, D-13629 Berlin (DE)
(86) Internationale Anmeldenummer: DE9701229
(87) Internationale Veröffentlichungsnummer: WO9801878

(56) Entgegenhaltungen:
- DE-A- 2 451 895
- DE-A- 2 556 610
- DE-A- 3 620 942

## Beschreibung

Die Erfindung betrifft ein Verfahren zur Herstellung eines elektromagnetischen Relais mit
- einer von einem Kern durchsetzten Spule mit einer Wicklung und mit Anschlußstiften, wobei der Kern an beiden Enden außerhalb der Spule Polbleche bildet,
- einem die Polbleche unter Bildung von Arbeitsluftspalten überbrückenden Anker und
- einer Kontaktanordnung mit einer von dem Anker betätigten Kontaktfeder sowie mindestens einem mit der Kontaktfeder zusammenwirkenden Festkontaktelement.

In der EP o 531 890 A1 sind ein Schaltrelais sowie ein Verfahren zu dessen Herstellung beschrieben, wobei in einem zweiteiligen Gehäuse die Relaiselemente in der oben genannten Art angeordnet sind. Die beiden Gehäuseteile bilden dort allerdings kein geschlossenes Gehäuse, sondern es handelt sich lediglich um eine Basis, die vorzugsweise eine Leiterplatte mit angeformter Seitenwand ist, und einen Deckelteil, zwischen denen auch nach dem Zusammenfügen ein Gehäusespalt offenbleibt. Vorzugsweise ist das dortige Relais als Vielfachrelais mit einer Reihe von nebeneinanderliegenden Magnetsystemen ausgebildet, wobei eine gemeinsame Kernpolplatte auf dem Sockel liegt und eine Reihe von senkrecht abstehenden Kernabschnitten bildet, auf die jeweils eine Spule aufgesteckt wird. Jedes System besitzt außerdem einen U-förmigen Anker, der an der Kernpolplatte gelagert wird und mit der Kontaktfeder die Spule rahmenförmig umschließt. Der Deckelteil weist Schlitze mit eingesteckten Gegenkontaktelementen und Federträgern auf, wobei diese Schlitze ebenfalls nicht dicht sind. Generell ist bei dem dortigen Relais eine herkömmliche Fertigungstechnik angewandt, wobei die Einzelelemente nachträglich auf dem einen oder dem anderen Gehäuseteil durch Aufstecken, Vernieten oder auf ähnliche Weise befestigt werden.

Ziel der vorliegenden Erfindung ist eine kostengünstige Herstellung von Relais der eingangs genannten Art für unterschiedliche Größen und Anwendungen. Dabei sollen hohe Fertigungsgenauigkeiten für die mechanischen Relaiskennwerte erreicht werden, ohne daß ein eigener Arbeitsgang zur Justierung erforderlich ist.

Erfindungsgemäß wird dieses Ziel mit einem Verfahren erreicht, das folgende Schritte aufweist:
- die mit dem Kern versehene Spule wird mit ihren Anschlußstiften unter Bildung einer ersten Gehäuse-Halbschale in Kunststoff eingebettet;
- ein Federträger für die Kontaktfeder und mindestens ein Festkontaktelement werden unter Bildung einer zweiten Gehäuse-Halbschale in Kunststoff eingebettet;
- der Anker wird in eine der beiden Halbschalen eingesetzt und
- die beiden Halbschalen werden mit ihren Rändern aufeinanderliegend dicht verbunden.

Durch die erfindungsgemäß vorgesehene Herstellung des Relaisgehäuses in Form von zwei Halbschalen aus Kunststoff, in welchen die Funktionselemente durch Einbetten verankert sind, erreicht man nicht nur eine positionsgenaue Fixierung aller Teile, sondern zugleich auch eine einfache und wirkungsvolle Abdichtung des Gehäuses, da die Anschlußelemente des Relais alle bereits durch die Einbettung dicht abgeschlossen sind und die Ränder der beiden Halbschalen nur in Form leicht abzudichtender Kunststoffoberflächen aufeinander liegen. Vorzugsweise werden alle Teil durch Spritzgießmontage hergestellt bzw. ineinandergefügt. Dadurch erreicht man eine hohe Fertigungsgenauigkeit, da die genaue Spritzgießform die Lagetoleranz der Einzelteile vorgibt. Diese Einzelteile werden vorzugsweise aus flachen Blechbändern gefertigt und nacheinander oder gleichzeitig umspritzt. Diese Spritzgießmontage eignet sich besonders gut zu einer Fertigung durch taktweises Umspritzen von am Band zusammenhängenden Teilen, wodurch große Stückzahlen entsprechend preiswert hergestellt werden können.

Ausgestaltungen und Weiterbildungen dieses allgemeinen Herstellungsverfahrens sind in den Unteransprüchen angegeben.

Die Erfindung wird nachfolgend an Ausführungsbeispielen anhand der Zeichnung näher erläutert. Es zeigt
Figur 1 ein auf erfindungsgemäße Weise hergestelltes Relais in perspektivischer, teilweise aufgeschnittener Darstellung,
Figur 2 ein Blechband mit teilweise freigeschnittenen Kern-Jochblechen,
Figur 3 zwei Blechstreifen mit freigeschnittenen Kern-Jochblechen sowie Spulen-Anschlußstiften, auf denen durch Umspritzen Spulenkörper gebildet sind,
Figur 4 einen Blechstreifen mit Spulenkörpern, die teilweise bewickelt sind,
Figur 5 ein Blechstreifen von Figur 4 mit bewickelten und zum Teil zur Bildung einer ersten Gehäuse-Halbschale mit Kunststoff umspritzten Spulenkörpern,
Figur 6 eine abgetrennte erste Halbschale in einer gegenüber Figur 5 gedrehten Ansicht,
Figur 7 eine fertige zweite Halbschale,
Figur 8 einen Kontaktblechstreifen mit teilweise freigestanzten Festkontaktelementen in zwei verzahnten Reihen,
Figur 9 eine abgetrennte, an einem Blechstreifen zusammenhängende Reihe von Festkontaktelementen,
Figur 10 die Bildung von zweiten Halbschalen durch Umspritzen von Festkontaktelementen und Federträgern,
Figur 11 eine Reihe von am Band freigestanzten Kontaktfedern, die mit einem Anker versehen werden,
Figur 12 eine am Band zusammenhängende Reihe von zweiten Gehäuse-Halbschalen, die mit einer Feder-Ankereinheit versehen werden,
Figur 13 eine abgewandelte Form einer Feder-Ankereinheit,
Figur 14 eine schematische Darstellung einer abgeänderten Ausführung einer Gehäuse-Halbschale im Schnitt in einer Spritzgußform,
Figur 15 ein durch Aufeinanderlegen von zwei Gehäusehalbschalen vervollständigtes Relais in einem Schnitt durch den Anker,
Figur 16 eine abgeänderte Ausführungsform eines erfindungsgemäß hergestellten Relais in perspektivischer Darstellung.

Figur 1 zeigt ein mit dem erfindungsgemäßen Verfahren hergestelltes Relais. Es besteht aus einer ersten Halbschale 1 und einer zweiten Halbschale 2, wobei die Halbschale 1 durch Umspritzen einer Spule 3, nämlich eines Spulenkörpers 31 mit einer Wicklung 34, und die zweite Halbschale durch Umspritzen eines Federträgers 21 sowie zweier Festkontaktelemente 22 und 23 gebildet ist. An dem Federträger 21 ist eine L-förmige Kontaktfeder 4 mit zwei Schenkeln 41 und 42 befestigt, die ihrerseits einen Anker 5 trägt. Der annähernd Z-förmig gebogene Anker 5 bildet mit seinen Enden jeweils Arbeitsluftspalte mit zwei Polflächen 63 und 64 von zwei Polblechen 61 und 62, die Teil eines U-förmigen Kerns 6 sind, wobei das Polblech 62 aus der Kernebene nach oben abgekröpft ist.

In den folgenden Figuren sind die einzelnen Verfahrensschritte zur Herstellung des Relais von Figur 1 dargestellt. So zeigt Figur 2 die Herstellung von Kern-Jochblechen 6, welche aus einem Weichmagnet-Blechstreifen 60 im Fertigungstakt nacheinander freigeschnitten und gebogen werden. Figur 3 zeigt den Blechstreifen 6 mit den Kern-Jochblechen 6 in einem späteren Verfahrensstadium, jedoch immer noch zusammenhängend. Die Kern-Jochbleche 6 sind dabei bereits mit einem Thermoplast umspritzt, so daß jeweils ein Spulenkörper 31 gebildet ist, derart, daß die zwei Polbleche 61 und 62 frei vom Kunststoff sind. In den Spulenkörper 31 sind außerdem zwei Anschlußstifte 32 und 33 eingebettet, die ebenfalls an einem Blechstreifen 30 zusammenhängen. In dem Spulenkörper sind dabei außerdem Anschlußabschnitte 32b und 33b freigespart, an denen später die Wicklungsenden kontaktiert werden. Hierbei sei erwähnt, daß die Spulen-Anschlußstifte 32 und 33 einerseits und das Kern-Jochblech 6 andererseits auch aus einem gemeinsamen Weichmagnet-Blechstreifen gefertigt werden könnten, wobei die Auftrennung nach dem Umspritzen in entsprechender Weise vorgenommen werden könnte.

Im weiteren Verlauf werden die durch Umspritzen gebildeten Spulenkörper-Einheiten einseitig, beispielsweise von dem Blechstreifen 60, abgetrennt, so daß sie nur noch an einer Seite, beispielsweise über den Blechstreifen 30 gemäß Figur 4, zusammenhängen. In diesem Zustand werden sie nach und nach mit der Wicklung 34 versehen, wobei die Wicklungsenden mit den Anschlußabschnitten 32b und 33b verbunden werden.

Anschließend werden die Spuleneinheiten gemäß Figur 5 nach und nach im Fertigungstakt mit einem Thermoplast zur Bildung der Halbschalen 1 umspritzt, wie dies in Figur 5 gezeigt ist. Auch diese umspritzten Halbschalen 1 hängen noch über den Blechstreifen 30 zusammen. Die einzelnen Halbschalen werden dann von dem Blechstreifen abgetrennt, und die freigeschnittenen Spulen-Anschlußstifte 32 und 33 werden abgewinkelt, wie dies in Figur 6 in einer anderen Ansicht gezeigt ist. Die Spule einschließlich der Wicklung ist nunmehr vollständig von dem Kunststoff der ersten Halbschale 1 umhüllt, wobei lediglich die Polflächen der Polbleche 61 und 62 frei vom Kunststoff gehalten sind.

Die zweite Gehäuse-Halbschale 2 des Relais ist in Figur 7 in fertigem Zustand gezeigt. Die nachfolgenden Figuren zeigen einzelne Verfahrensabschnitte bei deren Herstellung. So ist in Figur 8 die Gewinnung von Festkontaktelementen 22 und 23 aus einem Blechband 20 gezeigt, welches mit einem Mittelstreifen 20C aus Kontaktmaterial, z.B. AgNiO15, AgSnO₂ oder dergleichen, plattiert ist. Die Kontaktmaterialschicht 20C ist als Inlay in das Bandmaterial 20 einplattiert, so daß sie keine Oberflächenerhöhung bildet, wodurch die Kontaktelemente in der Spritzgußform leicht abgedichtet werden können. Um möglichst Material zu sparen, werden gemäß Figur 8 die Festkontaktelemente 22 und 23 reißverschlußartig aus dem inlayplattierten Band 20 freigeschnitten, so daß der Edelmetallanteil der plattierten Schicht 20C optimal genutzt wird. Es entstehen auf diese Weise zwei Kontaktbänder 20A und 20B, von denen das eine die Schließer-Festkontaktelemente 22 und das andere die Öffner-Festkontaktelemente 23 trägt. Figur 9 zeigt ein aus dem Verbund gelöstes Kontaktband 20A mit den teilweise freigeschnittenen Festkontaktelementen 22 sowie deren kontaktgebende Zone 22c.

Wie in Figur 10 gezeigt ist, werden die gegeneinander verdrehten Kontaktbänder 20A und 20C mit dem Kunststoffmaterial der zweiten Halbschale 2 umspritzt, wobei die plattierten Abschnitte 22c bzw. 23c einander zugewandt sind. Durch die asymmetrische Gestaltung der Festkontaktelemente 22 und 23 liegen die kontaktgebenden Abschnitte 22c und 23c übereinander, während ihre Anschlußenden 22a und 23a gegeneinander versetzt in der Wand der Halbschale 2 liegen. Beim Spritzen der Halbschale 2 werden außerdem Federträger 21 mit eingespritzt, die ebenfalls an einem gemeinsamen Blechstreifen 10 zusammenhängen. Die Federträger 21 besitzen jeweils einen rechtwinkelig aufgebogenen Befestigungslappen 44 für die später noch beschriebene Kontaktfeder.

Die zweite Halbschale bildet einen Hohlraum zur Aufnahme der beweglichen Anker-Federeinheit 4,5, die in Figur 11 gezeigt ist. Dabei zeigt Figur lla ein Federband 40, aus dem nach und nach im Fertigungstakt die einzelnen Kontaktfedern 4 freigeschnitten, gebogen und mit den beweglichen Kontakten 43 versehen werden. Schließlich wird auf die Kontaktfeder der ebenfalls aus Blech geschnittene und vorgebogene Anker 5 befestigt, beispielsweise über einen Schweißpunkt 51. Diese Anker-Kontaktfedereinheit wird dann in der zweiten Halbschale auf dem Federträger 21 angeordnet und beispielsweise über einen Schweißpunkt 46 befestigt (Figur 12).

Die Verbindung der Kontaktfeder 4 mit dem Anker 5 kann aber auch durch gemeinsames Umspritzen mit einer Isolierstoffumhüllung 52 erfolgen, wie dies in Figur 13 gezeigt ist. Auf diese Weise erreicht man auch eine elektrische Isolierung zwischen der Kontaktfeder 4 und dem Anker 5 bzw. dem Magnetsystem.

In der Spritzgießform wird der Abstand der beiden planen Kontaktbänder 20A und 20B (Figur 10) mit der hohen Genauigkeit eines Schiebers im Werkzeug erreicht, so daß eine justierfreie Kontaktstellung im späteren Relais vorliegt. Es ist aber auch denkbar, mit einer Spritzgießform ohne zusätzlichen Schieber zu arbeiten. Zu diesem Zweck wird die Relaiskonstruktion in den beiden Halbschalen so angeordnet, daß die Kontaktflächen senkrecht in der zweiten Halbschale stehen. Eine entsprechende Anordnung zeigt schematisch die Figur 14, wo zwischen zwei Formhälften 110 und 120 eine untere Halbschale 102 gebildet wird. In dieser unteren Halbschale sind zwei Festkontaktelemente 122 und 132 mit entsprechenden Inlay-Kontaktschichten so angeordnet, daß sie senkrecht zu der Formtrennebene 130 stehen. Ein Formvorsprung 111 gibt zwischen den beiden Festkontaktelementen 122 und 132 den genau vorgegebenen Kontaktabstand a und dichtet den Kontaktbereich gut ab, da der Druck der thermoplastischen Spritzgußmasse 103 für die Halbschale 102 die beiden Festkontaktelemente 122 und 132 gegen diesen abstandgebenden Vorsprung preßt.

Beim Zusammenfügen der beiden Halbschalen 1 und 2 gemäß Figur 15 greift eine Umfangswand 12 der Halbschale 1 schachtelförmig über die Halbschale 2, die zu diesem Zweck einen innen umlaufenden Steg 24 aufweist. Um eine genaue Justierung der Abstände zwischen Magnetsystem und Kontaktsystem zu erreichen, besitzt eine der Halbschalen außerdem eine umlaufende Rippe 25, die während des Fügens, beispielsweise mittels Ultraschall, deformiert wird und eine dichte Verbindung zwischen beiden Halbschalen herstellt. Die Abdichtung ist auf diese Weise sehr einfach, da alle Anschlüsse bereits vorher in der jeweiligen Halbschale dicht umspritzt sind und die Fügeebene durch thermoplastischen Kunststoff der beiden Halbschalen gebildet wird. Beim Fügen der beiden Halbschalen wird dabei die Durchzugsspannung des Ankers gemessen, wobei der Anker an die Polflächen 63 und 64 der Polbleche 61 und 62 angezogen wird. Sobald ein vorgegebener Kennwert der Durchzugsspannung als Maß für die Abbrandgröße bzw. den Überhub des Kontaktes erreicht ist, wird der Fügevorgang beendet. Das Relais ist damit justiert und zugleich abgedichtet. Durch die Fügenaht in einer Ebene ohne Höhendifferenz ist eine sichere Abdichtung der beiden Halbschalen aber auch mit anderen Technologien erreichbar, beispielsweise durch Kleben, Klemmen, Vergießen oder durch eine Elastomerdichtung, die im Zweikomponenten-Spritzgießverfahren an einer Halbschale angespritzt sein kann.

In den Figuren 1 und 15 sind die Anschlußstifte des Relais an zwei gegenüberliegenden Seiten des Gehäuses angeordnet und rechtwinkelig nach unten abgebogen. Sie können so als Lötanschlußstifte Verwendung finden oder auch durch eine weitere Abwinkelung in die Horizontale als SMT-Anschlußelemente dienen. Bei einer entsprechenden Abwandlung der Konstruktion ist aber auch eine andere Anschlußgeometrie möglich, so daß im Bedarfsfall alle Anschlußelemente an einer Gehäuseseite austreten. Diese können natürlich sowohl als Lötstifte als auch als Flachstecker ausgebildet sein.

In Figur 16 ist noch eine Variante des Relais gezeigt, wobei alle Anschlüsse auf nur einer Seite aus dem Gehäuse austreten und die Trennebene sich senkrecht zu der Anschlußseite des Relais erstreckt. Auch in diesem Fall enthält eine erste Halbschale 201 das Magnetsystem mit Spulenanschlußstiften 232 und 233, während die zweite Halbschale 202 das Kontaktsystem mit Kontaktanschlußstiften 221, 222 und 223 trägt. Auch in diesem Fall werden die beiden Halbschalen entlang einer Trennebene 203 zusammengefügt, wobei auch hier bei entsprechender Konstruktion durch das Zusammenfügen eine Justierung erfolgen kann.

## Patentansprüche

1. Verfahren zur Herstellung eines elektromagnetischen Relais mit
- einer von einem Kern (3) durchsetzten Spule (31,34) mit einer Wicklung (34) und mit Anschlußstiften (32,33), wobei der Kern (3) an beiden Enden außerhalb der Spule Polbleche (61,62) bildet,
- einem die Polbleche (61,62) unter Bildung von Arbeitsluftspalten überbrückenden Anker (5) und
- einer Kontaktanordnung mit einer von dem Anker betätigten Kontaktfeder (4) sowie mindestens einem mit der Kontaktfeder zusammenwirkenden Festkontaktelement,
**gekennzeichnet durch** folgende Schritte:
- die mit dem Kern (3) versehene Spule (31,34) wird mit ihren Anschlußstiften (32,33) unter Bildung einer ersten Gehäuse-Halbschale (1) in Kunststoff eingebettet,
- ein Federträger (21) für die Kontaktfeder (4) und mindestens ein Festkontaktelement (22,23) werden unter Bildung einer zweiten Gehäuse-Halbschale in Kunststoff eingebettet,
- der Anker (5) wird in eine der beiden Halbschalen (2) eingesetzt und
- die beiden Halbschalen (1,2) werden mit ihren Rändern (12,24) aufeinanderliegend dicht verbunden.

2. Verfahren nach Anspruch 1,
**dadurch gekennzeichnet**, daß zunächst ein aus Blech (60) freigeschnittener Kern (6) sowie ebenfalls aus einem Blech (30) freigeschnittene Spulen-Anschlußstifte (32,33) zur Bildung eines Spulenkörpers (31) mit Kunststoff umspritzt werden, wobei an den Enden des Kerns (6) ausgebildete Polbleche (61,62) freibleiben, und daß dann der Spulenkörper (31) bewickelt wird.

3. Verfahren nach Anspruch 2,
**dadurch gekennzeichnet**, daß jeweils die Kerne (6) und Spulenanschlußstifte (32,33) für mehrere Relais jeweils an ihrem Blechband (60;30) zusammenhängend im Fertigungstakt umspritzt werden.

4. Verfahren nach Anspruch 3,
**dadurch gekennzeichnet**, daß mehrere Spulenkörper (31) an dem gemeinsamen Blechband (30) hängend bewickelt werden.

5. Verfahren nach Anspruch 4,
**dadurch gekennzeichnet**, daß mehrere Spulen (31,34) an dem gemeinsamen Blechband (30) hängend im Fertigungstakt zur Bildung der ersten Halbschale (1) umspritzt werden.

6. Verfahren nach einem der Ansprüche 2 bis 5,
**dadurch gekennzeichnet**, daß die Kerne (6) und die Spulenanschlußstifte (32,33) aus dem selben Blechstreifen (60) geschnitten, gemeinsam umspritzt und nachträglich getrennt werden.

7. Verfahren nach einem der Ansprüche 1 bis 6,
**dadurch gekennzeichnet**, daß zur Herstellung der zweiten Halbschale (2) jeweils ein am Band (10) hängender Federträger (21) und mindestens ein ebenfalls an einem Band (20A, 20B) hängend geführtes Festkontaktelement (22,23) mit Kunststoff umspritzt werden.

8. Verfahren nach Anspruch 7,
**dadurch gekennzeichnet**, daß zur Herstellung der Festkontaktelemente (22,23) jeweils ein Blechstreifen (20) entlang einem Mittelabschnitt (20C) mit Kontaktwerkstoff beschichtet wird und daß dann die einzelnen Festkontaktelemente (22,23) abwechselnd entgegengesetzt gerichtet freigeschnitten werden, derart, daß ihre kontaktgebenden Enden (22c,23c) reißverschlußartig aneinanderstoßend einen Teil des Mittelabschnittes (20C) umfassen, während ihre Anschlußenden (22a,23a) abwechselnd mit einem von zwei verbleibenden Festkontaktstreifen (22,23) verbunden bleiben.

9. Verfahren nach Anspruch 8,
**dadurch gekennzeichnet**, daß die Festkontaktelemente (22,23) jeweils in der Blechebene mit ihrem kontaktgebenden Bereich (22b,23b) asymmetrisch gegenüber der Achse ihrer Anschlußenden (22a,23a) angeformt sind und daß bei der Herstellung der zweiten Halbschale (2) mit zwei Festkontaktelementen (22,23) zwei Festkontaktstreifen (20A,20B) im Winkel gegeneinander so übereinander angeordnet werden, daß die kontaktgebenden Abschnitte (22b,23b) mit ihren beschichteten Seiten einander zugewandt sind und die Anschlußenden (22a,23a) gegeneinander parallel versetzt sind.

10. Verfahren nach einem der Ansprüche 1 bis 9,
**dadurch gekennzeichnet**, daß beim Spritzgießen der zweiten Halbschale (2) der Abstand (a) zwischen zwei Festkontaktelementen (122,132) durch ein Element (111) der Spritzgußform (110,120) exakt festgelegt wird.

11. Verfahren nach einem der Ansprüche 1 bis 10,
**dadurch gekennzeichnet**, daß beim Zusammenfügen beider Halbschalen (1,2) der Ankerhub und/oder der Überhub gemessen und bei Erreichen einer vorgegebenen Größe der Fügevorgang beendet wird.

12. Verfahren nach Anspruch 11,
**dadurch gekennzeichnet**, daß der Rand bzw. eine am Rand angeformte Rippe(25) zumindest einer der beiden Halbschalen (1) beim Fügen bis zum Erreichen des vorgegebenen Ankerhubes bzw. Überhubes deformiert wird.

13. Verfahren nach Anspruch 12,
**dadurch gekennzeichnet**, daß der Rand bzw. die Rippe (25) der einen Halbschale beim Fügen durch Ultraschall verformt wird.

## Claims

1. Method for producing an electromagnetic relay having
- a coil (31, 34) through which a core (3) passes and which has a winding (34) and connecting pins (32, 33), the core (3) forming pole plates (61, 62) at both ends outside the coil,
- an armature (5) which bridges the pole plates (61, 62) forming air gaps, and
- a contact arrangement having a contact spring (4) which is operated by the armature and having at least one fixed contact element which interacts with the contact spring,
characterized by the following steps:
- the coil (31, 34) which is provided with the core (3) is embedded in plastic with its connecting pins (32, 33) forming a first housing half-shell (1),
- a spring support (21) for the contact spring (4) and at least one fixed contact element (22, 23) are embedded in plastic forming a second housing half-shell,
- the armature (5) is inserted into one of the two half-shells (2), and
- the two half-shells (1, 2) are connected by their edges (12, 24) such that they rest on one another forming a seal.

2. Method according to Claim 1,
characterized in that a core (6) which is cut out of sheet metal (60) and coil connecting pins (32, 33) which are likewise cut out of sheet metal (30) are first of all extrusion-coated with plastic in order to form a coil former (31), pole plates (61, 62) which are formed at the ends of the core (6) remaining free, and in that the coil former (31) is then wound.

3. Method according to Claim 2,
characterized in that the cores (6) and coil connecting pins (32, 33) for a plurality of relays are in each case extrusion-coated attached together on their sheet-metal strip (60; 30) at the production rate.

4. Method according to Claim 3,
characterized in that a plurality of coil formers (31) are wound hanging on the common sheet-metal strip (30).

5. Method according to Claim 4,
characterized in that a plurality of coils (31, 34) are extrusion-coated, hanging on the common sheet-metal strip (30), at the production rate, in order to form the first half-shell (1) .

6. Method according to one of Claims 2 to 5,
characterized in that the cores (6) and the coil connecting pins (32, 33) are cut from the same sheet-metal strip (60), are extrusion-coated jointly and are subsequently separated.

7. Method according to one of Claims 1 to 6,
characterized in that, in order to produce the second half-shell (2), a spring support (21) which is hanging on the strip (10) and at least one fixed contact element (22, 23), which is likewise hanging on a strip (20A, 20B), are each extrusion-coated with plastic.

8. Method according to Claim 7,
characterized in that, in order to produce the fixed contact elements (22, 23), a sheet-metal strip (20) is in each case coated with contact material along a centre section (20C), and in that the individual fixed contact elements (22, 23) are then cut free pointing alternately in opposite directions, in such a manner that their contact-making ends (22c, 23c) surround a part of the centre section (20C) abutting against one another like a zipper, while their connecting ends (22a, 23a) remain alternately connected to one of two remaining fixed contact strips (22, 23).

9. Method according to Claim 8,
characterized in that the fixed contact elements (22, 23) are each integrally formed in the plate plane with their contact-making region (22b, 23b) asymmetric with respect to the axis of their connecting ends (22a, 23a), and in that, during the production of the two half-shells (2) with two fixed contact elements (22, 23), two fixed contact strips (20A, 20B) are arranged one above the other at an angle with respect to one another such that the coated sides of the contact-making sections (22b, 23b) face one another and the connecting ends (22a, 23a) are offset parallel to one another.

10. Method according to one of Claims 1 to 9,
characterized in that, during the injection moulding of the second half-shell (2), the distance (a) between two fixed contact elements (122, 132) is fixed exactly by means of an element (111) in the injection mould (110, 120).

11. Method according to one of Claims 1 to 10,
characterized in that, when the two half-shells (1, 2) are being joined together, the armature travel and/or the overtravel are measured, and the joining process is ended when a predetermined magnitude is reached.

12. Method according to Claim 11,
characterized in that the edge or a rib (25) which is integrally formed on the edge of at least one of the two half-shells (1) is deformed during the joining process until the predetermined armature travel or overtravel is reached.

13. Method according to Claim 12,
characterized in that the edge or the rib (25) of the one half-shell is deformed by ultrasound during the joining process.

## Revendications

1. Procédé de fabrication d'un relais électromagnétique comportant
- une bobine (31, 34) traversée par un noyau (3) et comportant un enroulement (34) et des broches de connexion (32, 33), le noyau (3) formant aux deux extrémités en dehors de la bobine des tôles polaires (61, 62),
- un induit (5) pontant les tôles polaires (61, 62) en formant des entrefers de travail et
- un dispositif de contact comportant un ressort de contact (4) actionné par l'induit ainsi qu'au moins un élément de contact fixe coopérant avec le ressort de contact,
caractérisé par les étapes suivantes :
- on incorpore la bobine (31, 34) munie du noyau (3), avec ses broches de connexion (32, 33), à de la matière plastique de manière à former une première demi-coque de boîtier (1) ;
- on incorpore un support de ressort (21) pour le ressort de contact (4) et pour au moins un élément de contact fixe (22, 23) à de la matière plastique de manière à former une deuxième demi-coque de boîtier ;
- on place l'induit (5) dans l'une des deux demi-coques (2) et
- on assemble de manière étanche les deux demi-coques (1, 2) par leurs bords (12, 24) placés l'un sur l'autre.

2. Procédé selon la revendication 1, caractérisé par le fait qu'on enrobe d'abord par injection de matière plastique un noyau (6) découpé dans une tôle (60) ainsi que des broches de connexion de bobine (32, 33) également découpées dans une tôle (30) afin de former un corps de bobine (31), des tôles polaires (61, 62) conçues aux extrémités du noyau (6) restant dégagées, et qu'on munit ensuite d'un enroulement le corps de bobine (31).

3. Procédé selon la revendication 2, caractérisé par le fait que, à chaque fois, on enrobe par injection selon la cadence de fabrication les noyaux (6) et des broches de connexion de bobine (32, 33) pour plusieurs relais, tenant respectivement à leur bande de tôle (60 ; 30).

4. Procédé selon la revendication 3, caractérisé par le fait qu'on munit d'enroulements plusieurs corps de bobines (31) tenant à la bande de tôle (30) commune.

5. Procédé selon la revendication 4, caractérisé par le fait qu'on enrobe par injection plusieurs bobines (31, 34) tenant à la bande de tôle (30) commune selon la cadence de fabrication afin de former la première demi-coque (1).

6. Procédé selon l'une des revendications 2 à 5, caractérisé par le fait qu'on coupe, enrobe par injection en commun puis sépare les noyaux (6) et les broches de connexion de bobine (32, 33) à partir du même ruban de tôle (60).

7. Procédé selon l'une des revendications 1 à 6, caractérisé par le fait que, pour fabriquer la deuxième demi-coque (2), on enrobe par injection de matière plastique à chaque fois un support de ressort (21) tenant à la bande (10) et au moins un élément de contact fixe (22, 23) tenant également à une bande (20A, 20B).

8. Procédé selon la revendication 7, caractérisé par le fait que, pour fabriquer les éléments de contact fixes (22, 23), on recouvre à chaque fois d'un matériau de contact un ruban de tôle (20) le long d'un tronçon central (20C) et qu'on découpe ensuite les éléments de contact fixes (22, 23) individuels en alternance selon des orientations contraires, de telle sorte que leurs extrémités (22c, 23c) formant contact mises bout à bout en forme de fermeture à glissière comprennent une partie du tronçon central (20C) tandis que leurs extrémités de connexion (22a, 23a) restent liées en alternance à l'un ou à l'autre des deux rubans de contact fixes (22, 23) restants.

9. Procédé selon la revendication 8, caractérisé par le fait qu'on forme les éléments de contact fixes (22, 23) à chaque fois dans un plan de tôle avec leur zone (22b, 23b) formant contact disymétrique par rapport à l'axe de leurs extrémités de connexion (22a, 23a) et que, lors de la fabrication de la deuxième demi-coque (2) avec deux éléments de contact fixes (22, 23), on met deux rubans de contact fixes (20A, 20B) l'un au-dessus de l'autre et avec un certain angle l'un par rapport à l'autre de telle sorte que les côtés recouverts des tronçons (22b, 23b) formant contact sont tournés l'un de l'autre et que les extrémités de connexion (22a, 23a) sont décalées parallèlement l'une par rapport à l'autre.

10. Procédé selon l'une des revendications 1 à 9, caractérisé par le fait que, lors du moulage par injection de la deuxième demi-coque (2), la distance (a) entre deux éléments de contact fixes (122, 132) est fixée exactement par un élément (111) du moule d'injection (110, 120).

11. Procédé selon l'une des revendications 1 à 10, caractérisé par le fait que, lors de l'assemblage des deux demi-coques (1, 2), on mesure la déviation d'induit et/ou la surdéviation et on arrête l'opération d'assemblage lorsqu'une valeur prescrite est atteinte.

12. Procédé selon la revendication 11, caractérisé par le fait qu'on déforme le bord, ou une nervure (25) formée sur le bord, d'au moins l'une des deux demi-coques (1) lors de l'assemblage jusqu'à atteindre le jeu ou le surjeu prescrit.

13. Procédé selon la revendication 12, caractérisé par le fait qu'on déforme par ultrasons le bord ou la nervure (25) de la demi-coque lors de l'assemblage.
